# FASCICULE DE BREVET EUROPEEN

(11) **EP 3 523 595 B1**
(45) Date de publication et mention de la délivrance du brevet: **25.11.2020**
(21) Numéro de dépôt: 17794360.2
(22) Date de dépôt: 02.10.2017
(51) Int. Cl.: F41A 9/64, F42B 39/28

(54) **DISPOSITIF DE CALAGE POUR OBUS ET CASIER A CHARGES PROPULSIVES APTE A ACCUEILLIR UN TEL DISPOSITIF**
GRANATENHALTEVORRICHTUNG UND FACH ZUR AUFNAHME SOLCH EINER VORRICHTUNG
SHELL HOLDING DEVICE AND PROPULSION-CHARGE RACK ABLE TO ACCOMMODATE SUCH A DEVICE

(30) Priorité: 04.10.2016 FR 1601441
(43) Date de publication de la demande: 14.08.2019
(73) Titulaire: NEXTER Systems, 42328 Roanne Cedex (FR)
(72) Inventeur: JAMET, Christophe, 18023 Bourges (FR); GRELAT, Philippe, 18023 Bourges (FR)
(74) Mandataire: Cabinet Chaillot
(86) Numéro de dépôt international: PCT/FR2017/052697
(87) Numéro de publication internationale: WO 2018/065713

(56) Documents cités:
- EP-A1- 1 596 150
- DE-A1- 2 620 930
- DE-A1- 19 529 914

## Description

Le domaine technique de l'invention est celui des dispositifs de calage pour obus ainsi que des casiers à charges propulsives.

Afin de transporter des munitions d'artillerie, il est connu de transporter les charges propulsives dans des containers ou magasins comprenant des casiers, dit casiers à charges. Chaque casier peut recevoir un étui ou emballage de charges. Les obus sont disposés par ailleurs dans d'autres casiers d'un magasin à obus. Les dimensions des casiers recevant les obus sont inférieures à celles des casiers recevant les étuis pour charges propulsives.

Le brevet DE19529914 décrit ainsi un magasin à obus et des moyens facilitant le retrait des obus du magasin. Ces moyens comportent un tiroir qui peut coulisser dans des rainures du magasin grâce à des galets. Les casiers d'un tel magasin ont des dimensions réduites, légèrement supérieures au diamètre de l'obus. Un tel casier ne peut porter des charges propulsives dont les dimensions, quel que soit le calibre, comportent toujours un diamètre bien supérieur au calibre de l'obus.

Le brevet DE2620930 divulgue par ailleurs un magasin comportant un étage supérieur composé de casiers à charges et un étage inférieur composé de casiers à obus. Comme dans le brevet DE19529914, chaque casier à obus est équipé d'un tiroir permettant l'extraction de l'obus

Les besoins opérationnels peuvent nécessiter un emport accru d'obus et il serait alors intéressant de pouvoir mettre des obus en réserve dans les casiers destinés aux charges propulsives.

Il se pose alors un problème d'adaptation des casiers à charges qui sont beaucoup trop spacieux pour recevoir des obus puisque chaque casier est adapté à contenir une ou plusieurs charges propulsives mises en place dans un étui ou emballage.

Les obus n'étant pas calés, ils sont alors mobiles et se heurtent aux parois des casiers à charges, pouvant causer des dégradations au casier mais aussi à l'obus et sa fusée.

L'invention propose de résoudre ce problème de calage en proposant des dispositifs de calage d'obus et des casiers à charges aptes à recevoir de tels dispositifs de calage selon l'invention.

Ainsi, l'invention porte sur un dispositif de calage à l'horizontale pour un obus destiné à être positionné dans un casier à charges propulsives, dispositif comportant un auget destiné à être placé dans le casier, auget comportant des surfaces de soutien destinées à soutenir l'obus et des surfaces d'appui comportant des montants destinés à être en contact avec des parois latérales du casier de manière à interdire tout mouvement transversal du dispositif relativement au casier, les surfaces de soutien étant par ailleurs disposées dans le casier de manière à positionner l'axe longitudinal de l'obus à une distance R d'une partie supérieure du casier sensiblement égale au rayon de l'obus de manière à interdire les mouvements transversaux ascendant de l'obus, dispositif comportant un moyen de blocage longitudinal de l'obus apte à pivoter entre une position de blocage où il prend appui sur l'ogive de l'obus et une position ouverte où il est à distance de l'obus, l'auget comportant un moyen d'arrêt destiné à coopérer avec une interface d'arrêt solidaire du casier.

Avantageusement, les surfaces de soutien forment un angle relativement l'une à l'autre et sont aptes à être tangentes chacune avec une génératrice distincte de l'obus.

Avantageusement, les surfaces de soutien forment un profil semi cylindrique destiné à correspondre avec un profil de l'obus.

Avantageusement, les surfaces d'appui comportent un revêtement antifriction de manière à permettre le glissement aisé de l'obus.

Avantageusement, le moyen de blocage comporte un levier dont une première extrémité comporte une fourche prenant appui sur l'ogive en au moins deux points de celle-ci diamétralement opposés lorsque le moyen de blocage est en position de blocage.

Avantageusement, le dispositif comporte un verrou apte à verrouiller le levier en position de blocage.

Avantageusement, la seconde extrémité du levier est orientée vers le bas du dispositif et comporte un axe de pivotement transversal au dispositif.

Avantageusement, le centre de gravité du levier est décalé par rapport à un plan vertical passant par l'axe de pivotement du levier de manière à permettre de provoquer un pivotement du levier par gravité.

Avantageusement, l'auget comporte un arrêtoir destiné à interférer avec l'arrière de l'obus.

L'invention porte également sur un container de charges propulsives comportant au moins un casier à charges propulsives destiné à recevoir un dispositif de calage d'obus, container caractérisé en ce que chaque casier comporte au moins une interface d'arrêt destinée à coopérer avec un moyen d'arrêt porté par l'auget de manière à empêcher la translation longitudinale du dispositif de calage relativement au casier.

Avantageusement, l'interface d'arrêt pourra comporter au moins un bossage cylindrique solidaire d'une paroi latérale du casier.

L'invention sera mieux comprise à la lecture de la description suivante, description faite à la lumière des dessins en annexe, dessins dans lesquels :
La figure 1 représente une vue de trois quarts d'un dispositif de calage selon l'invention.
La figure 2 représente une vue de détail en coupe longitudinale du dispositif selon l'invention en position de blocage.
La figure 3 représente une vue de détail en coupe longitudinale du dispositif selon l'invention en position ouverte.
La figure 4 représente une vue partielle d'un container selon l'invention équipé de casiers.
La figure 5 représente une autre vue partielle d'un container selon l'invention équipé de casiers et montrant un casier renfermant une charge et un casier renfermant un obus.

Selon la figure 1, un dispositif de calage 1 selon l'invention comporte un auget 2 destiné à porter un obus 100.

Cet auget 2 est réalisé par exemple en tôle pliée, et il comporte un profil en forme de M (le profil en M est mieux vu à la figure 4), profil qui s'étend sensiblement sur toute la longueur de l'obus 100.

Des surfaces de soutien 3 reçoivent l'obus 100 pour le soutenir et le caler latéralement en formant un V sous l'obus 100. Ces surfaces de soutien 3 forment ainsi un angle relativement l'une à l'autre et sont aptes à être tangentes chacune avec une génératrice distincte de l'obus 100 (tangentes T visibles à la figure 4). Les surfaces de soutien 3 sont recouvertes d'un revêtement anti friction qui pourra comporter par exemple des plaques de polytétrafluoroéthylène haute densité afin de permettre une manipulation (introduction/extraction) longitudinale de l'obus 100 aisée par l'utilisateur.

Le dispositif de calage 1 comporte des surfaces d'appui 4 comportant des montants verticaux 4 s'étendant sur toute la longueur de l'auget 2. Les surfaces d'appui 4 sont destinées à interférer par leurs parties planes latérales (branches du M) et verticales et par leur tranche inférieure avec les parois d'un casier comme nous allons le voir plus loin à la figure 4.

La partie avant AV du dispositif 1 comporte un moyen de blocage 5, destiné à empêcher la translation de l'obus 100 vers l'avant AV du dispositif 1. Le moyen de blocage 5 visible à la figure 1 comporte un levier 6.

Le levier 6 comporte à sa première extrémité une fourche 7 apte à correspondre avec l'ogive de l'obus 100 fournissant une zone d'appui semi circulaire offrant au moins deux points d'appui diamétralement opposés par rapport à l'axe longitudinal 101 de l'obus 100.

Le moyen de blocage 5 pourra être situé à une distance D réduite de l'ogive (figure 2), l'essentiel étant qu'il puisse arrêter l'obus 100 lors d'une éventuelle translation longitudinale de celui-ci sans prendre appui sur la fusée 200 de l'obus 100.

La seconde extrémité du levier 6 comporte une liaison pivot 8 permettant au moyen de blocage 5 de pivoter entre une position de blocage et une position ouverte. La position ouverte, représentée à la figure 3, permet de dégager le moyen de blocage 5 de la trajectoire longitudinale de l'obus 100 glissant sur les surfaces de soutien 3.

Un bouton de blocage 9 formant butée permet de verrouiller le moyen de blocage 5 en position de blocage.

On notera à la figure 2 que le levier 6 comporte une masselotte 10 qui décale le centre de gravité du levier d'un plan vertical passant par l'axe de la liaison pivot 8, produisant ainsi un couple de pivotement.

Ainsi, selon la figure 3, lorsque le bouton de blocage 9 est actionné, ce couple engendre le pivotement du levier 6 vers le bas ce qui dégage le moyen de blocage 5 de la trajectoire longitudinale d'extraction de l'obus 100 vers l'avant AV.

Selon un mode de réalisation évident pour l'Homme du Métier mais non représenté, le levier 5 pourrait ne pas comporter de masselotte 10. Il sera alors nécessaire de faire basculer manuellement le levier 6 pour extraire l'obus.

Afin de bloquer la translation longitudinale de l'obus 100 vers l'arrière AR du dispositif 1, l'auget 2 pourra comporter un arrêtoir 12 destiné à interférer avec la face arrière de l'obus 100 (figure 1).

Selon la figure 4, un container 15 ou magasin 15 de charges comporte des casiers 11 à charges propulsives contigus.

On a représenté un casier 11 contenant un dispositif de calage 1 selon l'invention.

Pour des facilités de représentation, seul un casier à charge 11 est représenté équipé d'un tel dispositif de calage 1, mais il est évident pour l'Homme du Métier que chaque casier à charge 11 peut contenir un dispositif 1 selon l'invention.

On note à cette figure 4 que les montants verticaux 4 forment des surfaces d'appui 4 qui interfèrent latéralement avec les parois latérales 16 du casier à charge 11. La tranche de chacun de ces montants 4 est en appui sur la paroi inférieure du casier 11. De cette manière, les montants verticaux 4 empêchent toutes translations transversales ou horizontales de l'auget 2 (flèche H) et tout mouvement de l'auget 2 vers le bas relativement au casier 11 (flèche V).

L'Homme du Métier dimensionnera les surfaces d'appui 4 et les surfaces de soutien 3 de manière à positionner l'axe longitudinal de l'obus 100 à une distance R de la paroi supérieure du casier 11, distance R qui est sensiblement égale au rayon maximal R de l'obus 100, de manière à interdire les mouvements verticaux ascendant de l'obus 100.

De cette manière le dispositif de calage 1 permet de compenser l'espace excessif offert par le casier 11 seul et il bloque radialement l'obus 100.

A la figure 5 un casier à charge 11 de la partie supérieure du container 15 est occupé par une charge propulsive 20 contenue dans son emballage 21. Ce type d'emballage 21 de section octogonale cale verticalement et horizontalement la charge 20 en prenant appui par ses faces supérieure, inférieure et latérales, sur les parois du casier 11. Il est ainsi visible clairement qu'un obus 100 présente un diamètre D nettement inférieur à la largeur L et à la hauteur d'un emballage 21 de charge 20 et nécessite donc un calage adapté qui est réalisé par un dispositif de calage selon l'invention.

Dans le cas où l'auget 2 ne comporte pas d'arrêtoir 12 comme à la figure 1, l'Homme du Métier positionnera le moyen de blocage 5 longitudinalement de manière à ce que la face arrière de l'obus 100 soit en appui sur le fond du casier 11. C'est alors le fond du casier qui limitera la translation longitudinale vers l'arrière de l'obus dans le casier.

Afin d'empêcher d'éventuels mouvements de translation longitudinaux du dispositif 1 par rapport au casier 11, le dispositif 1 comporte un moyen d'arrêt 13 (ici une encoche), visible à la figure 2 qui est destiné à correspondre avec une interface d'arrêt 14 du casier 11 visible à la figure 4 (ici un bossage 14).

En l'espèce, chaque montant 4 comporte donc au niveau de sa tranche inférieure une encoche 13 apte à correspondre avec un bossage 14 cylindrique solidaire de chaque paroi latérale 16 du casier 11 par vissage, ce qui a pour effet de bloquer la translation du dispositif 1.

En introduisant un dispositif 1 selon l'invention dans un casier 11 à charge on constate qu'il est facile de caler un obus 100 dans un tel casier à charge, ce qui permet d'augmenter la capacité d'emport en obus d'un véhicule comportant des casiers à charge.

Selon un mode de réalisation non représenté, l'auget 2 pourra avoir une forme semi cylindrique qui recevra l'obus au niveau de sa partie de plus grand diamètre.

## Revendications

1. Dispositif (1) de calage à l'horizontale pour un obus (100) destiné à être positionné dans un casier (11) à charges propulsives, **caractérisé en ce que** le dispositif (1) comporte un auget (2) destiné à être placé dans le casier (11), auget (2) comportant des surfaces de soutien (3) destinées à soutenir l'obus (100) et des surfaces d'appui (4) comportant des montants destinés à être en contact avec des parois latérales du casier (11) de manière à interdire tout mouvement transversal du dispositif (1) relativement au casier (11), les surfaces de soutien (3) étant par ailleurs disposées dans le casier (11) de manière à positionner l'axe longitudinal de l'obus (100) à une distance R d'une partie supérieure du casier (11) sensiblement égale au rayon R de l'obus (100) de manière à interdire les mouvements transversaux ascendant de l'obus (100), dispositif (1) comportant un moyen de blocage (5) longitudinal de l'obus (100) apte à pivoter entre une position de blocage où il prend appui sur l'ogive de l'obus (100) et une position ouverte où il est à distance de l'obus (100), l'auget (2) comportant un moyen d'arrêt (13) destiné à coopérer avec une interface (14) d'arrêt solidaire du casier (11).

2. Dispositif (1) de calage selon la revendication 1, **caractérisé en ce que** les surfaces de soutien (3) forment un angle relativement l'une à l'autre et sont aptes à être tangentes (T) chacune avec une génératrice distincte de l'obus (100).

3. Dispositif (1) de calage selon la revendication 1, **caractérisé en ce que** les surfaces de soutien (3) forment un profil semi cylindrique destiné à correspondre avec un profil de l'obus (100).

4. Dispositif (1) de calage selon une des revendications 1 à 3, **caractérisé en ce que** les surfaces de soutien (3) comportent un revêtement antifriction de manière à permettre le glissement aisé de l'obus (100).

5. Dispositif (1) de calage selon une des revendications 1 à 4, **caractérisé en ce que** le moyen de blocage (5) comporte un levier (6) dont une première extrémité (7) comporte une fourche (7) prenant appui sur l'ogive en au moins deux points de celle-ci diamétralement opposés lorsque le moyen de blocage (5) est en position de blocage.

6. Dispositif (1) de calage selon la revendication 5, **caractérisé en ce qu'**il comporte un verrou (9) apte à verrouiller le levier (6) en position de blocage.

7. Dispositif (1) de calage selon une des revendications 5 ou 6, **caractérisé en ce que** la seconde extrémité du levier (7) est orientée vers le bas du dispositif (1) et comporte un axe de pivotement (8) transversal au dispositif (1).

8. Dispositif (1) de calage selon la revendication 7, **caractérisé en ce que** le centre de gravité du levier (6) est décalé par rapport à un plan vertical passant par l'axe de pivotement (8) du levier (6) de manière à permettre de provoquer un pivotement du levier (6) par gravité.

9. Dispositif (1) de calage selon l'une des revendications précédentes, **caractérisé en ce que** l'auget (2) comporte un arrêtoir (12) destiné à interférer avec l'arrière de l'obus (100).

10. Container (15) de charges propulsives comportant au moins un casier (11) à charge destiné à recevoir un dispositif (1) de calage d'obus (100) selon une des revendications précédentes, container (15) **caractérisé en ce que** chaque casier (11) comporte au moins une interface d'arrêt (14) destinée à coopérer avec un moyen d'arrêt (13) porté par l'auget (2) de manière à empêcher la translation longitudinale du dispositif (1) de calage relativement au casier (11).

11. Container (15) de charges selon la revendication 10, **caractérisé en ce que** l'interface d'arrêt (14) comporte au moins un bossage cylindrique (14) solidaire d'une paroi latérale (16) du casier (11).

## Patentansprüche

1. Horizontal-Haltevorrichtung (1) für eine Granate (100), die zur Positionierung in einem Treibladungsfach (11) bestimmt ist, **dadurch gekennzeichnet, dass** die Vorrichtung (1) eine Mulde (2) aufweist, die zum Platzieren in dem Fach (11) bestimmt ist, wobei die Mulde (2) Stützflächen (3) aufweist, die zum Stützen der Granate (100) bestimmt sind, und Auflageflächen (4), die Pfosten aufweisen, die bestimmt sind, mit Seitenwänden des Fachs (11) derart im Kontakt zu sein, dass jedwede transversale Bewegung der Vorrichtung (1) relativ zum Fach (11) untersagt ist, wobei die Stützflächen (3) im Übrigen derart in dem Fach (11) angeordnet sind, dass die Längsachse der Granate (100) in einem Abstand R von einem oberen Teil des Fachs (11) positioniert ist, der etwa dem Radius R der Granate (100) entspricht, so dass die aufsteigenden transversalen Bewegungen der Granate (100) untersagt werden, wobei die Vorrichtung (1) ein Längsblockademittel (5) der Granate (100) aufweist, das imstande ist, zwischen einer Blockadeposition, in der es sich auf dem Sprengkopf der Granate (100) abstützt, und einer offenen Position, in der es von der Granate (100) beabstandet ist, zu schwenken, wobei die Mulde (2) ein Arretierungsmittel (13) aufweist, das zum Zusammenwirken mit einer mit dem Fach (11) fest verbundenen Arretierungsschnittstelle (14) bestimmt ist.

2. Haltevorrichtung (1) nach Anspruch 1, **dadurch gekennzeichnet, dass** die Stützflächen (3) einen relativen Winkel zueinander bilden und imstande sind, mit einer Mantellinie, die sich von der Granate (100) unterscheidet, jeweils tangential (T) zu sein.

3. Haltevorrichtung (1) nach Anspruch 1, **dadurch gekennzeichnet, dass** die Stützflächen (3) ein halbzylindrisches Profil bilden, das bestimmt ist, mit einem Profil der Granate (100) übereinzustimmen.

4. Haltevorrichtung (1) nach einem der Ansprüche 1 bis 3, **dadurch gekennzeichnet, dass** die Stützflächen (3) eine reibungsmindernde Beschichtung aufweisen, so dass das mühelose Gleiten der Granate (100) erlaubt ist.

5. Haltevorrichtung (1) nach einem der Ansprüche 1 bis 4, **dadurch gekennzeichnet, dass** das Blockademittel (5) einen Hebel (6) aufweist, von dem ein erstes Ende (7) eine Gabel (7) aufweist, die sich auf dem Sprengkopf an mindestens zwei diametral gegenüberliegenden Punkten desselben abstützt, wenn das Blockademittel (5) in Blockadeposition ist.

6. Haltevorrichtung (1) nach Anspruch 5, **dadurch gekennzeichnet, dass** sie einen Riegel (9) aufweist, der imstande ist, den Hebel (6) in Blockadeposition zu verriegeln.

7. Haltevorrichtung (1) nach einem der Ansprüche 5 oder 6, **dadurch gekennzeichnet, dass** das zweite Ende des Hebels (7) zum unteren Teil der Vorrichtung (1) zeigt und eine zur Vorrichtung (1) transversale Schwenkachse (8) aufweist.

8. Haltevorrichtung (1) nach Anspruch 7, **dadurch gekennzeichnet, dass** das Schwerkraftzentrum des Hebels (6) in Bezug auf eine vertikale Ebene, die durch die Schwenkachse (8) des Hebels (6) verläuft, derart versetzt ist, dass das Verursachen eines Schwenkens des Hebels (6) durch Schwerkraft erlaubt ist.

9. Haltevorrichtung (1) nach einem der vorangehenden Ansprüche, **dadurch gekennzeichnet, dass** die Mulde (2) einen Feststeller (12) aufweist, der zum Interagieren mit dem Heck der Granate (100) bestimmt ist.

10. Treibladungsbehälter (15), aufweisend mindestens ein Ladungsfach (11), das zur Aufnahme einer Haltevorrichtung (1) einer Granate (100) nach einem der vorangehenden Ansprüche bestimmt ist, wobei der Behälter (15) **dadurch gekennzeichnet ist, dass** jedes Fach (11) mindestens eine Arretierungsschnittstelle (14) aufweist, die zum Zusammenwirken mit einem von der Mulde (2) getragenen Arretierungsmittel (13) bestimmt ist, so dass die Längsverlagerung der Haltevorrichtung (1) relativ zum Fach (11) verhindert wird.

11. Ladungsbehälter (15) nach Anspruch 10, **dadurch gekennzeichnet, dass** die Arretierungsschnittstelle (14) mindestens einen zylindrischen Vorsprung (14) aufweist, der mit einer Seitenwand (16) des Fachs (11) fest verbunden ist.

## Claims

1. A shell chocking device (1) arranged horizontally for a shell (100) intended to be positioned in a propulsion-charge rack (11), **characterised in that** the device (1) includes a trough (2) intended to be placed in the rack (11), the trough (2) including support surfaces (3) intended to support the shell (100) and bearing surfaces (4) including uprights intended to be in contact with lateral walls of the rack (11) so as to prohibit any transverse movement of the device (1) with respect to the rack (11), the support surfaces (3) also being arranged in the rack (11) so as to position the longitudinal axis of the shell (100) at a distance R from an upper part of the rack (11) substantially equal to the radius R of the shell (100) so as to prevent any upward transverse movements of the shell (100), the device (1) including a blocking means (5), for blocking the shell (100) longitudinally, the blocking means (5) being able to pivot between a blocking position, where it bears on the ogive of the shell (100), and an open position, where it is at a distance away from the shell (100), the trough (2) including a stop means (13) intended to cooperate with a stop interface (14) secured to the rack (11).

2. The chocking device (1) according to claim 1, **characterised in that** the support surfaces (3) form an angle relative to one another and are able each to be tangent (T) with a different generatrix of the shell (100).

3. The chocking device (1) according to claim 1, **characterised in that** the support surfaces (3) form a semicylindrical profile intended to correspond with a profile of the shell (100).

4. The chocking device (1) according to one of claims 1 to 3, **characterised in that** the bearing surfaces (3) include an antifriction coating so as to allow easy sliding of the shell (100).

5. The chocking device (1) according to one of claims 1 to 4, **characterised in that** the blocking means (5) includes a lever (6), a first end (7) of which includes a fork (7) bearing on the ogive at at least two diametrically opposite points thereof when the blocking means (5) is in the blocking position.

6. The chocking device (1) according to claim 5, **characterised in that** it includes a bolt (9) able to lock the lever (6) in the blocking position.

7. The chocking device (1) according to one of claims 5 or 6, **characterised in that** the second end of the lever (7) is oriented toward the bottom of the device (1) and includes a pivot axis (8) transverse to the device (1).

8. The chocking device (1) according to claim 7, **characterised in that** the center of gravity of the lever (6) is offset relative to a vertical plane passing through the pivot axis (8) of the lever (6) so as to make it possible to cause pivoting of the lever (6) by gravity.

9. The chocking device (1) according to one of the preceding claims, **characterised in that** the trough (2) includes a retainer (12) intended to interfere with the back of the shell (100).

10. A propulsion charge container (15) including at least one propulsion-charge rack (11) intended to receive a shell (100) chocking device (1) according to one of the preceding claims, the container (15) being **characterised in that** each rack (11) includes at least one stop interface (14) intended to cooperate with a stop means (13) carried by the trough (2) so as to prevent the longitudinal translation of the chocking device (1) relative to the rack (11).

11. The charge container (15) according to claim 10, **characterised in that** the stop interface (14) includes at least one cylindrical boss (14) secured to a side wall (16) of the rack (11).
